# FASCICULE DE BREVET EUROPEEN

(11) **EP 2 825 394 B1**
(45) Date de publication et mention de la délivrance du brevet: **12.08.2020**
(21) Numéro de dépôt: 13712873.2
(22) Date de dépôt: 01.03.2013
(51) Int. Cl.: B43K 21/00, B43K 21/16, B43K 21/22, B43K 25/02, B43K 29/02

(54) **PORTE-MINE AVEC ORGANE POUSSOIR COULISSANT**
DRUCKBLEISTIFT MIT EINEM GLEITFÄHIGEN SCHUBELEMENT
MECHANICAL PENCIL HAVING A SLIDABLE PUSH MEMBER

(30) Priorité: 16.03.2012 FR 1252418
(43) Date de publication de la demande: 21.01.2015
(73) Titulaire: Société BIC, 92110 Clichy (FR)
(72) Inventeur: ROLION, Franck, F-95270 Asnieres Sur Oise (FR); FAGU, Ludovic, F-93130 Noisy Le Sec (FR)
(74) Mandataire: Plasseraud IP
(86) Numéro de dépôt international: PCT/FR2013/050435
(87) Numéro de publication internationale: WO 2013/135989

(56) Documents cités:
- WO-A1-92/15462
- WO-A1-2010/037954
- WO-A1-2011/067912
- FR-A1- 2 566 707
- JP-A- H 115 390
- US-A1- 2002 031 393

## Description

### DOMAINE TECHNIQUE DE L'INVENTION

La présente invention se rapporte à un porte-mine et plus particulièrement à un porte-mine comportant un corps tubulaire s'étendant selon un axe longitudinal entre une extrémité arrière qui présente une première ouverture et une extrémité avant qui présente une deuxième ouverture à travers laquelle une mine est susceptible de sortir, et un mécanisme d'avance de la mine agencé dans le corps tubulaire, le mécanisme d'avance comprenant :
- un dispositif poussoir adapté pour coulisser parallèlement à l'axe longitudinal et comprenant une portion externe qui s'étend extérieurement par rapport au corps tubulaire et une portion interne insérée dans le corps tubulaire au travers de la première ouverture ;
- une pince située du côté de l'extrémité avant du corps tubulaire et susceptible d'être serrée sur la mine ;
- un réservoir qui s'étend selon l'axe longitudinal pour loger au moins une mine, le réservoir comprenant une extrémité arrière entourée par la portion interne du dispositif poussoir et une extrémité avant adaptée pour déplacer la pince lorsque le dispositif poussoir coulisse vers l'extrémité avant.

### ARRIERE-PLAN TECHNOLOGIQUE DE L'INVENTION

Un porte-mine du genre précité permet de compenser l'usure à l'avant de la mine en faisant coulisser celle-ci par rapport au corps tubulaire en réponse à une pression axiale sur le dispositif poussoir, la pince de serrage bloquant ensuite la nouvelle position prise par la mine d'une manière connue en soi. Lors d'une opération de recharge d'une mine dans le réservoir, l'utilisateur doit simplement glisser la mine au travers d'une ouverture centrale, généralement plus étroite que le réservoir, formée classiquement dans le dispositif poussoir. Une gomme amovible est généralement montée sur le dispositif poussoir et recouvre cette ouverture centrale dans la configuration opérationnelle du porte-mine.

A titre d'exemple le document US 5354141 ou son équivalent WO 92/15462 A1 divulguent un porte-mine qui comprend un dispositif poussoir formé du support de gomme et de la gomme, avec éventuellement un capuchon couvre-gomme, et monté coulissant dans un fût cylindrique. L'actionnement du mécanisme d'avance et le gommage peuvent être réalisés de manière aisée avec ce genre de dispositif poussoir.

La portion interne du dispositif poussoir peut coopérer avec un réservoir dont le diamètre est réduit par rapport au diamètre interne du corps tubulaire. La poussée permet de buter axialement sur un bord annulaire à l'extrémité arrière du réservoir, afin d'entraîner vers l'avant le réservoir. Le fait de disposer d'un réservoir significativement plus étroit que le corps tubulaire est avantageux pour l'obtention d'un centrage plus aisé et rapide d'une nouvelle mine dans la zone de serrage du mécanisme d'avance.

Dans le porte-mine décrit dans ce document, la portion interne du dispositif poussoir comprend une portion amincie élastiquement déformable pourvue d'un ou plusieurs ergots saillants qui coopèrent avec un épaulement interne ou une fenêtre du fût pour former une butée retenant le dispositif poussoir. Cependant, un inconvénient lié à la flexibilité de la portion interne du dispositif poussoir est qu'il est plus facile de casser la partie déformable de cette portion interne, par exemple lors du montage ou lorsque un effort important s'exerce sur le dispositif poussoir (par exemple lors d'un gommage énergique). Il y a alors un risque que le dispositif poussoir se détache du fût et soit perdu.

Les documents WO 2011/067912 A1 et JP H11 5390 A divulguent tous les deux des porte-mines selon le préambule de la revendication 1.

### DESCRIPTION GENERALE DE L'INVENTION

La présente invention a pour but de proposer un porte-mine qui réduit le risque de casse au niveau du dispositif poussoir et qui de préférence offre un confort de manipulation pour l'utilisateur.

A cet effet, le porte-mine selon l'invention est tel que défini dans la revendication 1.

Il est ainsi permis de cumuler les fonctions de support avec serrage de l'extrémité arrière du réservoir et de butée sur les ergots du corps tubulaire au niveau d'une portion interne du dispositif poussoir sans utiliser de partie mobile fragile. L'insertion du dispositif poussoir dans le corps tubulaire reste aisée, compte tenu du fait que ergots sont espacés entre eux et agencés sur une partie minoritaire de la périphérie de la portion annulaire de rétention. Grâce à ces dispositions, le dispositif poussoir, plus rigide, est particulièrement robuste et ne peut pas être retiré, même accidentellement.

On peut noter que, grâce au serrage de l'extrémité arrière du réservoir directement par le dispositif poussoir, il est permis de rapprocher le réservoir du passage d'accès au réservoir formé dans le dispositif poussoir, de sorte que ce passage peut présenter un même diamètre que le réservoir. Ainsi, l'utilisateur peut insérer des mines de rechange dans le réservoir de manière plus aisée qu'avec un dispositif poussoir qui n'est pas en contact avec le réservoir (et pour lequel l'insertion des mines est nécessairement plus délicate).

Selon une particularité, les deux fentes sont diamétralement opposées, l'une au moins des deux fentes débouchant radialement vers l'intérieur au travers d'une nervure dont l'extrémité arrière est définie par l'un des ergots, la nervure s'étendant de manière sensiblement parallèle à l'axe longitudinal depuis l'ergot jusqu'à une extrémité avant. On comprend que le fait de réaliser chacun des deux ergots par un évidement dans une nervure permet d'éviter d'utiliser des zones flexibles pour la réalisation de l'encliquetage. La projection en saillie sur la portion interne du dispositif poussoir peut ainsi être très peu flexible (l'insertion de la portion interne pouvant s'effectuer par légère compression de la projection et des deux ergots au moment de l'encliquetage, avec de préférence l'utilisation de surfaces biseautées pour faciliter le montage par l'arrière).

**L**'extrémité arrière du réservoir est en contact avec des nervures longitudinales formées sur la face interne de la paroi tubulaire. L'utilisation de nervures facilite l'insertion de cette extrémité arrière dans la portion interne et permet au réservoir d'atteindre plus aisément le fond de la cavité d'insertion.

Selon une autre particularité, le dispositif poussoir comporte un support de gomme réalisé d'une pièce pour loger une gomme, le support de gomme comprenant :
- la portion interne ;
- un organe de monture comprenant un fond et une paroi s'étendant de façon sensiblement annulaire autour de l'axe longitudinal depuis le fond jusqu'à une ouverture arrière de façon à définir une cavité pour loger la gomme, l'organe de monture prolongeant la portion interne et faisant partie de la portion externe; et
- un orifice de passage traversant le fond de l'organe de monture et débouchant directement dans le réservoir (ainsi il est aisé de remplir le réservoir).

Dans divers modes de réalisation du porte-mine selon l'invention, on peut éventuellement avoir recours en outre à l'une et/ou à l'autre des dispositions suivantes :
- la paroi tubulaire de la portion interne présente une ouverture axiale à l'opposé du fond de l'organe de monture et délimite une cavité pour recevoir l'extrémité arrière du réservoir entre ledit fond et l'ouverture axiale, la cavité s'élargissant à proximité de cette ouverture axiale ;
- la paroi tubulaire de la portion interne présente un épaulement externe réalisé à distance de la projection (cet agencement de l'épaulement externe au niveau de la portion interne permet d'éviter de pincer accidentellement un doigt de l'utilisateur et on peut ainsi bloquer le coulissement vers l'avant du dispositif poussoir après une course qui est suffisante pour permettre l'avancée de la mine) ;
- la projection est une nervure annulaire qui s'étend de façon continue sur la circonférence de la paroi tubulaire de la portion interne (avec cette disposition, la compression radiale de la portion interne est minimisée et la retenue du dispositif poussoir est particulièrement efficace ; en outre le jeu entre l'extrémité arrière du corps et le dispositif poussoir peut être extrêmement réduit avec cette configuration, ce qui limite le risque de blocage par une particule externe (grain de sable par exemple) ;
- le corps tubulaire comporte un fût (tubulaire) s'étendant longitudinalement autour de l'axe longitudinal et ayant une longueur très supérieure à la longueur du dispositif poussoir, ainsi qu'un support de clip amovible agencé dans le prolongement du fût et comprenant la paroi annulaire de rétention incluant les ergots, le dispositif poussoir étant monté coulissant dans le support de clip (ainsi le support de clip qui forme l'extrémité arrière du corps tubulaire peut être retiré pour permettre le cas échéant de recharger le réservoir qui reste solidaire du fût, et cela sans interférer avec le montage du dispositif poussoir ou avec le montage d'une gomme) ;
- le support de clip comprend un tronçon arrière agencé dans le prolongement axial du fût et adapté pour recevoir un clip, et un tronçon avant de forme générale tubulaire s'étendant autour de l'axe longitudinal et qui s'insère de façon coaxiale dans le fût, le tronçon avant comprenant une portion tubulaire de fixation au fût pourvue d'un filetage externe et s'étendant autour et à distance du réservoir ;
- le tronçon avant comprend en outre une portion terminale de forme générale annulaire agencée dans le prolongement de la portion tubulaire de fixation, la portion terminale présentant un bord annulaire en contact avec un tube de recouvrement agencé autour du réservoir et un orifice axial ayant un diamètre interne au moins 30% inférieur à un diamètre interne de la première ouverture ;
- le support de clip comprend un épaulement externe en contact avec un bord arrière du fût et un épaulement interne qui est en vis-à-vis axialement d'un épaulement externe formé sur la paroi tubulaire du dispositif poussoir ; l'épaulement interne peut former une butée d'arrêt ou compléter un système d'arrêt du coulissement vers l'avant du dispositif poussoir (grâce à l'agencement intérieur de l'épaulement externe du dispositif poussoir, on supprime le risque de blocage du coulissement par un élément externe venant se fixer sur l'extrémité arrière du corps) ;
- les fentes ou évidements longitudinaux de la paroi annulaire de rétention forment des fenêtres du support de clip, l'épaulement externe du support de clip étant situé axialement entre les fenêtres et l'épaulement interne et plus proche des fenêtres que dudit épaulement interne ;
- les fentes ou évidements s'étendent longitudinalement sur une distance qui est supérieure à la distance entre l'épaulement interne du support de clip et l'épaulement externe formé sur la paroi tubulaire du dispositif poussoir.

### BREVE DESCRIPTION DES DESSINS

D'autres caractéristiques et avantages de l'invention apparaîtront au cours de la description suivante de plusieurs modes de réalisation, donnés à titre d'exemples non limitatifs, en regard des dessins joints dans lesquels :
- la figure 1 et la figure 2 sont des vues en coupe longitudinale, respectivement de la partie arrière et de la partie avant d'un porte-mine selon l'invention, avec le dispositif poussoir dans une position de repos ;
- la figure 3 est une de côté illustrant deux éléments du porte mine de la figure 1 ;
- la figure 4 est un éclaté montrant selon une coupe longitudinale des éléments déjà représentés sur la figure 1 ;
- la figure 5A est une vue en coupe longitudinale d'un support de gomme formant partie d'un dispositif poussoir utilisé dans le porte-mine de la figure 1 ;
- la figure 5B est une vue de dessus du support de gomme de la figure 5A ;
- la figure 6 monte en perspective et en coupe deux éléments du porte-mine de la figure 1 ;
- la figure 7A est une vue en coupe longitudinale d'un élément intermédiaire formant support de clip entre le fût du porte-mine et le support de gomme ;
- la figure 7B est une vue en coupe transversale de l'élément intermédiaire de la figure 7B.

### DESCRIPTION DES MODES DE REALISATION PREFERES DE L'INVENTION

Sur les différentes figures, des références identiques indiquent des éléments identiques ou similaires.

En référence notamment aux figures 1 et 2, le porte-mine 1 comporte un corps tubulaire 2 qui s'étend selon un axe longitudinal X entre une extrémité arrière 2a et une extrémité avant 2b. L'extrémité avant 2b du corps tubulaire 2 est définie par une pointe 3. Un alésage 3a et une ouverture 3b sont prévus dans cette pointe 3 pour permettre le coulissement d'une pointe guide-mine 4. De façon connue en soi, la pointe guide-mine 4 accompagne la sortie de la mine 5 pour éviter une cassure de la mine 5.

Un dispositif poussoir 6 est monté au travers d'une première ouverture 7 formée à l'extrémité arrière 2a du corps tubulaire 2. Le dispositif poussoir 6 présente une surface d'actionnement 6a orientée axialement vers l'extérieur. Ce dispositif poussoir 6 est monté de façon à coulisser parallèlement à l'axe longitudinal X entre une position enfoncée pour un actionnement d'avance de la mine 5 et une position en retrait prise par défaut sous l'effet d'un ressort 8 ou moyen de rappel élastique analogue. Les figures 1 et 2 montrent le porte-mine 1 dans une configuration d'utilisation, avec le dispositif poussoir 6 dans sa position en retrait.

Comme cela est bien visible sur la figure 1 et sur la figure 4, le dispositif poussoir 6 comprend la gomme E, un support de gomme H réalisé d'une pièce pour loger la gomme E et un capuchon 9 pour recouvrir la gomme E. Le support de gomme H comprend une portion interne 11 qui est insérée dans le corps tubulaire 2 au travers de la première ouverture 7 et qui est en contact avec le corps tubulaire 2 pour guider le dispositif poussoir 6. Le support de gomme H comprend également un organe de monture 12 qui prolonge la portion interne 11 et qui présente une paroi s'étendant de façon sensiblement annulaire autour de l'axe longitudinal X depuis un fond 12a jusqu'à une ouverture arrière 12b de façon à définir une cavité 13 pour loger la gomme E. Cet organe de monture 12 fait partie de la portion externe du support de gomme H.

La portion externe 10 du dispositif poussoir 6, qui comprend ici le capuchon 9, la gomme E et la portion externe du support de gomme H, forme un bouton d'actionnement du mécanisme 15 d'avance de la mine 5.

En référence aux figures 1 et 2, le mécanisme 15 d'avance de la mine 5 est ici agencé dans le corps tubulaire 2 et comprend :
- le dispositif poussoir 6 qui coulisse parallèlement à l'axe longitudinal X ;
- un réservoir 16 pour le stockage d'une ou plusieurs mines, qui présente une forme tubulaire et s'étend autour de l'axe longitudinal X ;
- une pince 17 susceptible d'être serrée sur la mine 5 dans une position de serrage et située du côté de l'extrémité avant 2b du corps tubulaire 2, la pince 17 comprenant ici une portion tubulaire et une tête 17a ayant une configuration connue en soi ;
- un organe de serrage 18 qui présente une bague de serrage 18a pour immobiliser la mine 5, l'organe serrage 18 entourant ici la pince 17 d'une manière connue en soi ;
- le ressort 8 qui est à l'état comprimé (ressort de compression de type hélicoïdal) et s'étend entre une extrémité arrière 8a en appui contre le réservoir 16 et une extrémité avant 8b en appui contre un épaulement interne de l'organe de serrage 18.

Comme cela est bien visible sur les figures 1 et 2, le réservoir 16 s'étend ainsi entre le dispositif poussoir 6 et le ressort 8. Ce réservoir 16 est typiquement cylindrique et agencée de façon coaxiale dans le corps tubulaire 2. L'extrémité arrière 16a du réservoir 16 est entourée par la portion interne 11 du dispositif poussoir 6. On comprend que cette portion interne 11 fournit une fonction de support du réservoir 16 (en bloquant la possibilité de mouvement axial relatif entre le dispositif poussoir 6 et le réservoir 16). Son extrémité avant 16b est fixée à la portion tubulaire de la pince 17 et permet de déplacer cette pince 17 dans la position de serrage lorsque le dispositif poussoir 6 coulisse vers l'extrémité avant. La butée interne B formée à l'extrémité avant 2b du corps tubulaire 2 permet de stopper sélectivement l'avance de l'organe de serrage, de sorte que la pince 17 peut continuer à avancer en réduisant le serrage sur la mine 5, de manière connue en soi. Comme le ressort 8 exerce une force de rappel élastique en réponse à la pression exercée sur le dispositif poussoir 6 et le réservoir 16, la pince 17 revient dans sa position initiale visible sur la figure 2 et la mine 5 est à nouveau serrée.

Toujours en référence à la figure 2, un ressort additionnel 19 pour l'amortissement de la pression d'écriture peut aussi être prévu entre l'organe de serrage 18 et un tube de recouvrement 21 agencé autour du réservoir 16 et qui est fixe en translation dans le fût 20 du corps tubulaire 2.

La cinématique du mécanisme d'avance 15 au niveau de l'extrémité avant du porte-mine ne sera pas davantage décrite car l'invention porte davantage sur l'intégration du dispositif poussoir 6 à l'extrémité arrière du corps tubulaire 2.

En référence aux figures 1, 3-4 et 5A, on peut voir que la partie externe du support de gomme H est particulièrement compacte et dépourvue d'épaulement externe ou de gorge. Dans la position de retrait prise par le dispositif poussoir 6, environ 60-65% de la longueur du support de gomme H est situé à l'intérieur du corps tubulaire 2, ce qui rend l'opération de gommage plus aisée lorsque le porte-mine est saisi au niveau de l'extrémité arrière 2a.

En référence aux figures 4 et 5A, la portion interne 11 du dispositif poussoir 6, formée par l'avant du support de gomme H, comporte une paroi tubulaire ayant une face interne f1 permettant une fixation serrée (fixation avec friction) de l'extrémité arrière 16a du réservoir 16 et une face externe f2 sur laquelle au moins une projection 22 fait saillie radialement vers l'extérieur. Cette projection 22 est ici une nervure annulaire qui s'étend de façon continue sur la circonférence de la paroi tubulaire de la portion interne 11. La nervure présente sur l'arrière une surface qui est de préférence sensiblement plane et perpendiculaire à l'axe longitudinal X. Cette nervure annulaire, ici cylindrique, est dépourvue de fente (nervure pleine) et donc peu déformable radialement et très peu flexible. Le support de gomme H est réalisé dans une matière plastique permettant un moulage par injection et permettant de comprimer légèrement la portion interne 11 lors du montage.

Dans la portion interne 11, il est prévu des nervures longitudinales 23 formées sur la face interne f1 de la paroi tubulaire pour le contact de friction avec l'extrémité arrière 16a du réservoir 16. Chacune de ces nervures 23 a une extrémité avant 23a biseautée et effilée (les rainures formées entre les nervures s'élargissant vers l'avant). Deux pentes successives peuvent être formées sur la face interne f1 : une première pente 24, plus importante, qui s'étend jusqu'à l'extrémité avant de la portion interne 11 et une deuxième pente 25, moins importante, définie par l'extrémité avant 23a des nervures 23 et s'étendant ici entre la projection 22 et une zone de transition 23b des nervures 23. Ainsi, la cavité 26 délimitée par la paroi tubulaire s'élargit à proximité de l'ouverture axiale 27. Dans le support de gomme H, on comprend que la cavité 26 s'étend axialement vers l'avant depuis une face formant fond 28 de l'organe de monture 12 jusqu'à l'ouverture axiale 27. L'extrémité arrière 16a du réservoir 16, enfoncée dans la cavité 26 jusqu'au fond 28 et serrée ici sur plus de la moitié de la longueur de la portion interne 11, affleure ainsi au niveau de la première ouverture 7.

En référence à présent aux figures 1, 3, 4, 6 et 7A-7B, on peut voir que l'extrémité arrière 2a du corps tubulaire 2 est formée par un support de clip 30 qui prolonge le fût 20. Le support de clip 30 comprend un épaulement externe 30a en contact avec un bord arrière 20a formée à l'extrémité arrière du fût 20 tubulaire. Ce support de clip 30 de type monobloc peut être plus long que le dispositif poussoir 6 mais présente une longueur très inférieure à la longueur du fût 20 et légèrement inférieure à la longueur du clip C. Le support de clip 30 comprend une paroi annulaire 31 de rétention du dispositif poussoir 6. Dans des variantes de moindre préférence, une pièce sans clip monobloc qui sert pour le montage du dispositif poussoir 6 peut se substituer au support de clip 30.

Comme cela est bien visible sur la figure 1 et la figure 4, le support de clip 30 est monté par vissage ou autre mode de fixation dans le fût 20, de sorte que le dispositif poussoir 6 peut être désolidarisé du fût 20 lors du retrait de ce support de clip 30. Dans la configuration vissée du support de clip 30, celui-ci est fixé par rapport au fût 20 (avec un contact entre l'épaulement 30a et le bord 20a du fût) et définit l'extrémité arrière 2a du corps tubulaire 2 du porte-mine 1. Dans l'exemple représenté, la paroi annulaire 31 de rétention du dispositif poussoir 6 permet de faire coulisser le support de gomme H entre la position en retrait visible sur la figure 1 et une position avancée d'actionnement de l'avance de la mine 5, dans laquelle la portion interne 11 du support de gomme H vient en butée contre un épaulement interne 30b du support de clip 30. Cet épaulement interne 30b peut éventuellement former une butée d'arrêt pour le coulissement vers l'avant du dispositif poussoir 6, en coopérant avec l'épaulement externe 11a formé sur la face externe f2 de la paroi tubulaire du support de gomme H. Le filetage 30c du support de clip 30, ici un filetage mâle qui coopère avec le filetage femelle 20c formée dans le fût 20, est réalisé plus en avant que les épaulements 30a et 30b mais à distance de la portion terminale 30d.

En référence aux figures 3 à 6, la position en retrait du support de gomme H est obtenue lorsque la projection 22, ici de forme annulaire, vient buter contre l'avant de ergots R1, R2 formés intégralement avec la paroi annulaire 31 de rétention, à proximité de l'épaulement interne 20b. La surface avant S1, S2 des ergots R1, R2 est de préférence plane et perpendiculaire à l'axe longitudinal X. Comme cela est bien visible sur la figure 6, deux fentes 31b, 31c sont formées sur la face interne 31a de la paroi annulaire 31 de rétention. Plus particulièrement, ces fentes 31b, 31c sont réalisées au travers de nervures 32, 33 en débouchant radialement vers l'intérieur pour permettre un encliquetage de la projection 22 annulaire. L'extrémité arrière respective de chacune des nervures 32, 33 forme un ergot R1 ou R2 qui bloque le coulissement vers l'arrière du dispositif poussoir 6, en maintenant ainsi le ressort 8 (visible sur la figure 2) à l'état comprimé. On comprend que chacune des fentes 31b, 31c présente ici une largeur égale à la largeur des ergots R1, R2 (une largeur de l'ordre de 2 mm par exemple). Chacune des deux nervures 32, 33 s'étend de manière sensiblement parallèle à l'axe longitudinal X depuis l'ergot R1 ou R2 associé jusqu'à une extrémité avant 32a, 33a. Les ergots R1 et R2 sont agencés sur une même zone circonférentielle (à une même distance axiale de l'épaulement interne 30b) et sont de préférence diamétralement opposés.

Les fentes 31b, 31c sont ici de format rectangulaire (avec une largeur constante inférieure au diamètre externe D1 du réservoir 16, par exemple d'environ 2 mm) et présentent chacune une longueur supérieure à la course de translation du support de gomme H entre sa position la plus avancée et la position en retrait. Chacun des ergots R1, R2 délimite un bord arrière des fentes 31b 31c et fait saillie radialement vers l'intérieur par rapport au reste de la face interne 31) de la portion annulaire 31. Autrement dit, chacun des ergots R1, R2 est aussi étroit que la fente respectivement associée 31b ou 31c, de façon à faciliter l'opération d'encliquetage du dispositif poussoir 6 dans le corps tubulaire 2. Dans des variantes de réalisation, on peut prévoir des évidements longitudinaux plus larges.

En référence aux figures 1, 3 et 6, les fentes 31b, 31c s'étendent longitudinalement sur une distance d1 qui est supérieure à la distance d entre l'épaulement interne 30b du support de clip et l'épaulement externe 11a formé sur la paroi tubulaire du dispositif poussoir 6. Avec cette configuration, les nervures 32, 33 axialement discontinues ne permettent pas de bloquer le coulissement vers l'avant du dispositif poussoir 6, seul le coulissement vers l'arrière étant stoppé lors du contact de la projection 22 annulaire contre les ergots R1, R2 formés à l'avant des nervures 32, 33 pour permettre la retenue du dispositif poussoir 6 à l'intérieur du corps tubulaire 2.

En référence aux figures 1-2 et 6 à 7B, on peut noter que la retenue du dispositif poussoir 6 du mécanisme d'avance 15, à l'intérieur du corps tubulaire 2, est permise par le support de clip 30 simplement grâce à la coopération entre la projection 22 qui coulisse au niveau des fentes 31b, 31c et les deux ergots R1, R2 rigides formés sur la face interne 31a de la paroi annulaire 31 de rétention. La projection 22, réalisée de préférence sous la forme d'une nervure d'encliquetage, présente une hauteur très faible, de l'ordre de 0,2 mm (hauteur radiale mesurée par rapport à la surface sensiblement cylindrique de la face f2 en vis-à-vis des ergots R1, R2 lors du coulissement), et plus généralement inférieure à 0,6 mm pour pouvoir passer sur les deux ergots R1, R2 de rétention au montage du support de gomme H. Cette hauteur reste suffisante pour buter contre ces ergots R1, R2 au recul pour que le support de gomme H ne puisse pas être retiré du support de clip 30.

Sur la figure 5A, on peut voir que le diamètre externe D5 défini par la projection 22 reste très inférieur au plus grand diamètre du support de gomme H qui correspond sensiblement au diamètre D7 (figure 7A) formé dans le débouché arrière du passage axial du support de clip 30. Ce diamètre D5 est en revanche légèrement supérieur à la distance L5 d'écartement (figure 7B) entre les deux ergots R1, R2 permettant la rétention. A titre d'exemple la différence entre ces deux dimensions est inférieure ou égale à 0,5 mm.

Dans un mode de réalisation préféré et comme illustré sur les figures 3-4, 6 et 7A, les fentes 31b, 31c de la paroi annulaire 31 de rétention forment des fenêtres du support de clip 30 situées plus en avant que l'épaulement externe 30a. Cet épaulement externe 30a est en outre plus proche des fenêtres que de l'épaulement interne 30b qui est agencé plus en arrière. Le support de clip 30 pourvu de fenêtres peut être plus aisé à obtenir lors d'un moulage par injection, compte tenu de l'interférence des fentes 31b, 31c avec les nervures 32, 33. Il faut noter également que les fenêtres qui s'étendent depuis l'épaulement externe 30a sont suffisamment longues pour interférer avec le filetage externe 30c du support de clip 30 (le filet correspondant étant fendu), comme cela est bien visible sur la figure 3 et la figure 6. La position de ce filetage externe 30c est relativement proche de l'épaulement externe 30a afin que le vissage soit rendu plus aisé.

En référence aux figures 4 et 6-7B, le support de clip 30 peut présenter une forme générale tubulaire avec :
- un tronçon arrière 34 agencée dans le prolongement axial du fût 20 et comprenant un socle 35 de fixation pour monter le clip C d'une manière connue en soi ; et
- un tronçon avant 36 de forme générale tubulaire s'étendant autour de l'axe longitudinal X et qui s'insère de façon coaxiale dans le fût 20.

Le tronçon avant 36 du support de clip 30 comprend une portion tubulaire 36a de fixation au fût 20 incluant le filetage externe 30c et s'étendant autour et à distance du réservoir 16. La portion terminale 30d, de forme générale annulaire, est agencée dans le prolongement de la portion tubulaire 36a de fixation. La portion terminale 30d présente un bord annulaire en contact avec un tube de recouvrement 21 agencé autour du réservoir 16 et un orifice axial 37 ayant une section circulaire réduite par rapport à la section de passage définie par la portion tubulaire 36a de fixation. A titre d'exemple, l'orifice axial 37 a un diamètre interne D2 au moins 30% inférieur au diamètre interne D7 de la première ouverture 7. Ainsi, le support de clip 30 permet de faire varier significativement la section de passage entre l'avant pour le passage du réservoir 16 étroit (de diamètre D1 légèrement inférieur au diamètre D2) et l'arrière pour le passage d'un support de gomme H bien plus large.

En référence aux figures 5A et 6 à 7B, la paroi annulaire 31 de rétention est par exemple agencée dans une zone de jonction entre le tronçon arrière 34 et le tronçon avant 36 ou s'étend de part et d'autre de l'épaulement externe 30a. Ainsi, les ergots R1, R2 peuvent se situer dans le tronçon arrière 34 tandis que les fentes 31b, 31c se situent dans le tronçon avant 36. Avec cette localisation, le support de gomme H peut coulisser à la fois contre une face interne 34a du tronçon arrière 34 (par l'intermédiaire de la partie la plus large du support de gomme H) et contre une autre face interne formée sur la paroi annulaire 31 de rétention (par l'intermédiaire de la projection 22 annulaire), ce qui améliore le guidage en translation suivant l'axe longitudinal X.

Dans l'exemple des figures 4, 6 et 7A, on peut voir que les nervures 32, 33 ont leurs extrémités avant 32a, 33a adjacentes à la portion terminale 30d du support de clip 30, de sorte qu'elles rigidifient significativement le tronçon avant 36 du support de clip 30.

Dans le mode de réalisation des figures 1, 5A et 5B, on peut voir que le support de gomme H comporte une paroi transversale 40 qui définit d'un côté (avant) le fond 28 de la cavité 26 et d'un autre côté (arrière) le fond 12a de la cavité 13 pour loger la gomme E. Un orifice de passage 42 axial est formé, de préférence de façon centrale, dans la paroi transversale 40 pour permettre d'accéder au réservoir 16 depuis l'extérieur du corps tubulaire 2 et y insérer des mines. L'orifice de passage 42 débouche ici directement dans le réservoir 16.

En référence à la figure 1, on peut voir que la gomme E est maintenue entièrement en dehors du volume intérieur défini par le corps tubulaire 2 dans la position de repos, en retrait. Le ressort 8 sollicite vers l'arrière le dispositif poussoir 6 qui vient s'engager, au niveau de la projection 22, sur les surfaces S1, S2 des ergots R1, R2 pour obtenir cette position de repos. Dans cette position de repos, c'est-à-dire en dehors de tout actionnement sur le dispositif poussoir 6, la mine 5 est maintenue bloquée.

En référence aux figures 1, 4 et 6, le capuchon 9 peut alors recouvrir la gomme E en matière élastomère et un épaulement interne 9a formé sur la face interne du capuchon 9 vient par exemple s'engager contre un bord annulaire 12c du support de gomme H. Ce bord annulaire 12c entoure ici l'ouverture 12b de l'organe de monture 12. La gomme E est maintenue bloquée dans la cavité 13 de l'organe de monture 12 de manière connue en soi, par exemple à l'aide de nervures internes 12d qui sont allongées dans une direction parallèle à l'axe longitudinal X depuis le fond 12a jusqu'à proximité de l'ouverture 12b. Une ou plusieurs nervures internes peuvent être réalisées sur une face latérale du capuchon 9 pour obtenir un serrage sur la gomme E.

En référence à la figure 1, en exerçant une pression sur la face d'actionnement 6a du dispositif poussoir 6, on obtient un déplacement vers l'avant du dispositif poussoir 6, d'une distance qui peut être égale à la distance d ou légèrement inférieure. Une face arrière 4a de la pointe guide-mine 4 peut par exemple former une butée axiale qui permet d'arrêter l'avance de la tête 17a de la pince 17, ce qui ce traduit par l'arrêt du coulissement vers l'avant du dispositif poussoir 6. A la fin du coulissement vers l'avant, l'épaulement 11a est situé au niveau de l'épaulement interne 30b et se trouve quasiment en appui sur ce dernier. Ces épaulements 11a et 30b peuvent suppléer ou compléter le système d'arrêt du coulissement vers l'avant.

Comme l'ensemble formé du réservoir 16 et de la pince 17 avance de manière identique au dispositif poussoir 6, la mine 5 peut aussi avancer d'une certaine distance par rapport à la pointe 3 du corps tubulaire 2 et à la pointe guide-mine 4 (cette dernière restant immobile dans l'alésage 3a de la pointe 3 du fait d'une force de friction associée plus importante que la force de friction entre la pointe guide-mine 4 et la mine 5). La distance d'avance de la mine 5 est cependant inférieure à la distance d en raison du desserrage de la tête 17a de la pince qui se produit environ au milieu de la course d'avance de la pince 17, du fait du décalage vers l'avant par rapport à l'organe de serrage 18. La force de friction entre la pointe guide-mine 4 et la mine 5 est alors suffisante pour bloquer en position la mine 5 pendant la fin de l'avance du dispositif poussoir 6 auquel sont associés le réservoir 16 et la pince 17.

Si l'utilisateur relâche la pression sur le dispositif poussoir 6, le ressort 8 repousse vers l'arrière le réservoir 16, la pince 17 et le dispositif poussoir 6. Comme la tête 17a de la pince 17 reste ouverte sur quasiment toute la longueur de ce mouvement de recul (la tête 17a étant ainsi dans une configuration de desserrage par rapport à la mine 5), la mine 5 n'effectue qu'un mouvement de recul très faible. A la fin de ce mouvement vers l'arrière, l'ensemble du mécanisme d'avance 15 revient en position de repos, comme représenté sur la figure 1, et la tête 17a de la pince 17 immobilise à nouveau la mine 5.

Lorsque l'utilisateur veut utiliser le porte-mine 1 pour gommer, il peut saisir une zone de préhension 45 relativement large formée par le support de clip 30. Comme cela est visible sur les figures 7A et 7B, le diamètre externe D3 du support de clip 30 peut représenter plus du double du diamètre interne D2 formé du côté de la portion terminale 30d, ce dimensionnement permettant d'appliquer une plus grande force de préhension qui peut être utile pour réaliser un gommage énergique, généralement plus efficace. De plus, la proximité de la zone de préhension 45 avec la gomme E facilite également l'opération de gommage. A titre d'exemple non limitatif, le diamètre D4 à l'arrière du tronçon avant 34 du support de clip 30 peut être de l'ordre de 10 mm et le diamètre D3 peut être légèrement inférieur au diamètre D4, par exemple de l'ordre de 9 mm. Une telle dimension est avantageuse pour l'efficacité du gommage par rapport à des porte-mines conventionnels dont le diamètre à l'arrière du corps tubulaire est seulement de 6 mm. De plus, cette disposition n'empêche pas d'utiliser une gomme E de format standard, ayant un diamètre d'environ 6 mm.

Un des avantages de l'invention réside dans la robustesse et l'ergonomie de la partie arrière du porte-mine 1, avec la possibilité par exemple de positionner la gomme E au plus près de l'extrémité arrière 2a du corps tubulaire 2.

On comprend que chacun des exemples et chacun des détails de réalisation décrits précédemment peuvent être utilisés isolément ou en combinaison. De plus, on comprend que les pièces formant le support de clip 30 et le support de gomme H peuvent présenter un aspect externe différent selon l'application souhaitée. Ainsi l'organe de monture 12 peut être éventuellement supprimé, le clip C peut être monté de manière différente et/ou le support de clip 30 peut être remplacé par un élément intermédiaire dépourvu de clip entre le dispositif poussoir 6 et le fût 20. Il doit ainsi être évident pour les personnes versées dans l'art que la présente invention permet des modes de réalisation sous de nombreuses autres formes spécifiques sans l'éloigner du domaine d'application de l'invention comme revendiqué.

## Revendications

1. Porte-mine (1) comportant un corps tubulaire (2) s'étendant selon un axe longitudinal (X) entre une extrémité arrière (2a) qui présente une première ouverture (7) et une extrémité avant (2b) qui présente une deuxième ouverture (3b), une mine (5) susceptible de sortir au travers de la deuxième ouverture (3b), et un mécanisme d'avance de la mine agencé dans le corps tubulaire (2), le mécanisme d'avance (15) comprenant :
- un dispositif poussoir (6) adapté pour coulisser parallèlement à l'axe longitudinal (X), comprenant une portion externe qui s'étend extérieurement par rapport au corps tubulaire (2) et une portion interne (11) insérée dans le corps tubulaire (2) au travers de la première ouverture (7) ;
- une pince (17) située du côté de l'extrémité avant (2b) du corps tubulaire (2) et susceptible d'être serrée sur la mine (5) dans une position de serrage ;
- un réservoir qui s'étend selon l'axe longitudinal (X) et adapté pour loger au moins une mine, le réservoir comprenant une extrémité arrière (16a) entourée par la portion interne (11) du dispositif poussoir (6) et une extrémité avant (16b) adaptée pour déplacer la pince (17) lorsque le dispositif poussoir coulisse vers l'extrémité avant ;
le corps tubulaire (2) présentant à l'extrémité arrière (2a) une paroi annulaire (31) de rétention du dispositif poussoir (6),
**caractérisé en ce que** la paroi annulaire (31) comprend sur une face interne (31a) deux fentes longitudinales (31b, 31c), chacune des fentes longitudinales ayant un bord arrière délimité par un ergot (R1, R2) parmi deux ergots respectifs espacés entre eux, chacun des deux ergots faisant saillie radialement vers l'intérieur par rapport au reste de la face interne (31a) de ladite paroi annulaire (31), lesdits ergots (R1, R2) appartenant à la portion annulaire (31) de rétention, en étant espacés entre eux et agencés sur une partie minoritaire de la périphérie de la portion annulaire (31) de rétention ;
et **en ce que** l'extrémité arrière (16a) du réservoir (16) est en contact radial avec des nervures longitudinales (23) formées sur une face interne (f1) de la paroi tubulaire, sachant que la portion interne (11) du dispositif poussoir (6) comporte une paroi tubulaire ayant :
- ladite face interne (f1) permettant une fixation de l'extrémité arrière (16a) du réservoir (16), de sorte que la portion interne (11) est à la fois en contact radial avec l'extrémité arrière (16a) du réservoir (16), par l'intérieur, et en contact radial avec le corps tubulaire (2), par l'extérieur, pour guider le dispositif poussoir (6) ; et
- une face externe (f2) sur laquelle une projection (22) fait saillie radialement vers l'extérieur, ladite projection (22) étant située à l'avant desdits ergots (R1, R2) vers la deuxième ouverture (3b) et adaptée pour buter sur les ergots, ce grâce à quoi la portion interne (11) du dispositif poussoir (6) est retenue à l'intérieur du corps tubulaire (2).

2. Porte-mine selon la revendication 1, dans lequel les fentes longitudinales (31b, 31c) sont diamétralement opposées, l'une au moins des deux fentes (31b, 31c) débouchant radialement vers l'intérieur au travers d'une nervure (32, 33) dont l'extrémité arrière est définie par l'un des ergots (R1, R2), ladite nervure (32, 33) s'étendant de manière sensiblement parallèle à l'axe longitudinal (X) depuis l'ergot (R1, R2) jusqu'à une extrémité avant (32a, 33a).

3. Porte-mine selon l'une quelconque des revendications précédentes, dans lequel le dispositif poussoir (6) comporte un support de gomme (H) réalisé d'une pièce pour loger une gomme (E), le support de gomme comprenant :
- ladite portion interne (11) ;
- un organe de monture (12) comprenant un fond (28) et une paroi s'étendant de façon sensiblement annulaire autour de l'axe longitudinal (X) depuis le fond (28) jusqu'à une ouverture arrière de façon à définir une cavité (13) pour loger la gomme (E), l'organe de monture (12) prolongeant la portion interne (11) et faisant partie de ladite portion externe;
- un orifice de passage (42) traversant le fond (12a) de l'organe de monture (12) et débouchant directement dans le réservoir (16).

4. Porte-mine selon la revendication 3, dans lequel ladite paroi tubulaire de la portion interne (11) présente une ouverture axiale (27) à l'opposé du fond (28) de l'organe de monture (12) et délimite une cavité (26) pour recevoir l'extrémité arrière (16a) du réservoir (16) entre ledit fond (28) et ladite ouverture axiale (27), la cavité (26) s'élargissant à proximité de ladite ouverture axiale.

5. Porte-mine selon l'une quelconque des revendications précédentes, dans lequel ladite projection (22) est une nervure annulaire qui s'étend de façon continue sur la circonférence de la paroi tubulaire de la portion interne (11).

6. Porte-mine selon la revendication 5, dans lequel la nervure annulaire formée par ladite projection (22) présente sur l'arrière une surface qui est sensiblement plane et perpendiculaire à l'axe longitudinal (X).

7. Porte-mine selon l'une quelconque des revendications précédentes, dans lequel le corps tubulaire (2) comporte :
- un fût (20) tubulaire s'étendant longitudinalement autour de l'axe longitudinal (X) et ayant une longueur très supérieure à la longueur du dispositif poussoir (6) ; et
- un support de clip (30) amovible agencé dans le prolongement du fût (20) et comprenant ladite paroi annulaire (31) de rétention incluant lesdits ergots (R1, R2), le dispositif poussoir (6) étant monté coulissant dans le support de clip (30) qui forme ladite extrémité arrière (2a) du corps tubulaire (2).

8. Porte-mine selon la revendication 7, dans lequel le support de clip (30) comprend :
- un tronçon arrière (34) agencé dans le prolongement axial du fût (20) et adapté pour recevoir un clip (C) ; et
- un tronçon avant (36) de forme générale tubulaire s'étendant autour de l'axe longitudinal (X) et qui s'insère de façon coaxiale dans le fût (20), le tronçon avant (36) comprenant une portion tubulaire (36a) de fixation au fût (20) pourvue d'un filetage externe (30c) et s'étendant autour et à distance du réservoir (16).

9. Porte-mine selon la revendication 8, dans lequel ledit tronçon avant (36) comprend en outre une portion terminale (30d) de forme générale annulaire agencée dans le prolongement de la portion tubulaire (36a) de fixation, la portion terminale (30d) présentant un bord annulaire en contact avec un tube de recouvrement (21) agencé autour du réservoir (16) et un orifice axial (37) ayant un diamètre interne (D2) au moins 30% inférieur à un diamètre interne (D7) de la première ouverture (7).

10. Porte-mine selon l'une quelconque des revendications 7 à 9, dans lequel le support de clip (30) comprend un épaulement externe (30a) en contact avec un bord arrière (20a) du fût (20) et un épaulement interne (30b) qui est en vis-à-vis axialement d'un épaulement externe (11a) formé sur la paroi tubulaire du dispositif poussoir (6).

11. Porte-mine selon la revendication 10, dans lequel les deux fentes longitudinales s'étendent longitudinalement sur une distance (d1) qui est supérieure à la distance (d) entre l'épaulement interne (30b) du support de clip (30) et l'épaulement externe (11a) formé sur la paroi tubulaire du dispositif poussoir (6), les deux fentes longitudinales formant des fenêtres du support de clip (30).

## Patentansprüche

1. Druckbleistift (1), umfassend einen rohrförmigen Körper (2), der sich entlang einer Längsachse (X) zwischen einem hinteren Ende (2a) mit einer ersten Öffnung (7) und einem vorderen Ende (2b) mit einer zweiten Öffnung (3b) erstreckt, eine Mine (5), die durch die zweite Öffnung (3b) austreten kann, und einen in dem rohrförmigen Körper (2) angeordneten Minenvorschiebemechanismus, wobei der Vorschiebemechanismus (15) umfasst:
- eine Schiebevorrichtung (6), die dazu angepasst ist, parallel zur Längsachse (X) zu gleiten, umfassend einen äußeren Abschnitt, der sich in Bezug auf den rohrförmigen Körper (2) nach außen erstreckt, und einen inneren Abschnitt (11), der durch die erste Öffnung (7) in den rohrförmigen Körper (2) eingeführt wird;
- eine Klammer (17), die sich am vorderen Ende (2b) des rohrförmigen Körpers (2) befindet und in einer Klemmposition an die Mine (5) geklemmt werden kann;
- einen Vorratsbehälter, der sich entlang der Längsachse (X) erstreckt und zur Aufnahme mindestens einer Mine angepasst ist, wobei der Vorratsbehälter ein hinteres Ende (16a), das von dem inneren Abschnitt (11) der Schiebevorrichtung (6) umgeben ist, und ein vorderes Ende (16b) umfasst, das angepasst ist, um die Klammer (17) zu bewegen, wenn die Schiebbevorrichtung in Richtung des vorderen Endes gleitet;
wobei der rohrförmige Körper (2) am hinteren Ende (2a) eine ringförmige Wand (31) zum Halten der Schiebevorrichtung (6) aufweist, **dadurch gekennzeichnet, dass** die ringförmige Wand (31) auf einer Innenseite (31a) zwei Längsschlitze (31b, 31c) aufweist, wobei jeder der Längsschlitze einen hinteren Rand aufweist, der durch eine (R1, R2) von zwei jeweiligen zueinander beabstandeten Nasen begrenzt ist, wobei jede der beiden Nasen von dem Rest der Innenseite (31a) der ringförmigen Wand (31) radial nach innen vorsteht, wobei die Nasen (R1, R2) zu dem ringförmigen Halteabschnitt (31) gehören, voneinander beabstandet sind und auf einem kleineren Teil des Umfangs des ringförmigen Halteabschnitts (31) angeordnet sind;
**und dass** das hintere Ende (16a) des Vorratsbehälters (16) in radialem Kontakt mit Längsrippen (23) steht, die auf einer Innenseite (f1) der rohrförmigen Wand gebildet sind, wobei der innere Abschnitt (11) der Schiebevorrichtung (6) eine rohrförmige Wand umfasst mit:
- der Innenseite (f1), die ein Befestigen des hinteren Endes (16a) des Vorratsbehälters (16) ermöglicht, so dass der innere Abschnitt (11) gleichzeitig in radialem Kontakt mit dem hinteren Ende (16a) des Vorratsbehälters (16) von innen und in radialem Kontakt mit dem rohrförmigen Körper (2) von außen steht, um die Schiebevorrichtung (6) zu führen; und
- einer Außenfläche (f2), auf der ein Vorsprung (22) radial nach außen ragt, wobei sich der Vorsprung (22) an der Vorderseite der Nasen (R1, R2) in Richtung zur zweiten Öffnung (3b) befindet und so angepasst ist, dass er an die Nasen anstößt, wodurch der innere Abschnitt (11) der Schiebevorrichtung (6) im Inneren des rohrförmigen Körpers (2) gehalten wird.

2. Druckbleistift nach Anspruch 1, bei dem sich die Längsschlitze (31b, 31c) diametral gegenüberliegen, wobei sich mindestens einer der beiden Schlitze (31b, 31c) durch eine Rippe (32, 33) radial nach innen öffnet, deren hinteres Ende durch eine der Nasen (R1, R2) definiert ist, wobei sich die Rippe (32, 33) im Wesentlichen parallel zur Längsachse (X) von der Nase (R1, R2) bis zu einem vorderen Ende (32a, 33a) erstreckt.

3. Druckbleistift nach einem der vorhergehenden Ansprüche, wobei die Schiebevorrichtung (6) einen Radiergummihalter (H) umfasst, der in einem Stück hergestellt ist, um einen Radiergummi (E) aufzunehmen, wobei der Radiergummihalter umfasst:
- den inneren Abschnitt (11);
- ein Befestigungselement (12), umfassend einen Boden (28) und eine Wand, die sich im Wesentlichen ringförmig um die Längsachse (X) vom Boden (28) zu einer hinteren Öffnung erstreckt, um einen Hohlraum (13) zur Aufnahme des Radiergummis (E) zu definieren, wobei das Befestigungselement (12) den inneren Abschnitt (11) verlängert und einen Teil des äußeren Abschnitts bildet;
- eine Durchgangsöffnung (42), die durch den Boden (12a) des Befestigungselements (12) hindurchgeht und direkt in den Vorratsbehälter (16) mündet.

4. Druckbleistift nach Anspruch 3, bei dem rohrförmige Wand des inneren Abschnitts (11) eine axiale Öffnung (27) gegenüber dem Boden (28) des Befestigungselements (12) aufweist und einen Hohlraum (26) zur Aufnahme des hinteren Endes (16a) des Vorratsbehälters (16) zwischen dem Boden (28) und der axialen Öffnung (27) begrenzt, wobei sich der Hohlraum (26) in der Nähe der axialen Öffnung erweitert.

5. Druckbleistift nach einem der vorhergehenden Ansprüche, wobei der Vorsprung (22) eine ringförmige Rippe ist, die sich kontinuierlich um den Umfang der rohrförmigen Wand des inneren Abschnitts (11) erstreckt.

6. Druckbleistift nach Anspruch 5, wobei die durch den Vorsprung (22) gebildete ringförmige Rippe auf der Rückseite eine Oberfläche aufweist, die im Wesentlichen eben und senkrecht zur Längsachse (X) ist.

7. Druckbleistift nach einem der vorhergehenden Ansprüche, wobei der rohrförmige Körper (2) umfasst:
- eine rohrförmige Trommel (20), die sich in Längsrichtung um die Längsachse (X) erstreckt und eine Länge aufweist, die wesentlich größer als die Länge der Schiebevorrichtung (6) ist; und
- einen abnehmbare Cliphalter (30), der in der Verlängerung der Trommel (20) angeordnet ist und die ringförmige Haltewand (31) einschließlich der Nasen (R1, R2) umfasst, wobei die Schiebevorrichtung (6) gleitbar in dem Cliphalter (30) montiert ist, der das hintere Ende (2a) des rohrförmigen Körpers (2) bildet.

8. Druckbleistift nach Anspruch 7, wobei der Cliphalter (30) umfasst:
- einen hinteren Abschnitt (34), der in der axialen Verlängerung der Trommel (20) angeordnet und zur Aufnahme eines Clips (C) angepasst ist; und
- einen vorderen Abschnitt (36) von allgemein rohrförmiger Form, der sich um die Längsachse (X) erstreckt und der koaxial in die Trommel (20) eingesetzt ist, wobei der vordere Abschnitt (36) einen rohrförmigen Abschnitt (36a) zur Befestigung den der Trommel (20) umfasst, die mit einem Außengewinde (30c) versehen ist und sich um den Vorratsbehälter (16) und in einem Abstand zu diesem erstreckt.

9. Druckbleistift nach Anspruch 8, wobei der vordere Abschnitt (36) ferner einen im Allgemeinen ringförmigen Endabschnitt (30d) umfasst, der in der Verlängerung des rohrförmigen Befestigungsabschnitts (36a) angeordnet ist, wobei der Endabschnitt (30d) einen ringförmigen Rand in Kontakt mit einem Abdeckrohr (21), das um den Vorratsbehälter (16) angeordnet ist, und eine axiale Öffnung (37) mit einem Innendurchmesser (D2) umfasst, der mindestens 30 % kleiner ist als ein Innendurchmesser (D7) der ersten Öffnung (7).

10. Druckbleistift nach einem der Ansprüche 7 bis 9, wobei der Cliphalter (30) einen äußeren Absatz (30a) in Kontakt mit einem hinteren Rand (20a) der Trommel (20) und einen inneren Absatz (30b) umfasst, der axial einem äußeren Absatz (11a) gegenüberliegt, der an der rohrförmigen Wand der Schiebevorrichtung (6) gebildet ist.

11. Druckbleistift nach Anspruch 10, wobei sich die beiden Längsschlitze in Längsrichtung über einen Abstand (d1) erstrecken, der größer ist als der Abstand (d) zwischen dem inneren Absatz (30b) des Cliphalters (30) und dem äußeren Absatz (11a), der auf der rohrförmigen Wand der Schiebevorrichtung (6) gebildet ist, wobei die zwei Längsschlitze Fenster des Cliphalters (30) bilden.

## Claims

1. Mechanical pencil (1) comprising a tubular body (2) extending along a longitudinal axis (X) between a rear end (2a) which has a first opening (7) and a front end (2b) which has a second opening (3b), a lead (5) capable of exiting through the second opening (3b), and a lead feed mechanism arranged in the tubular body (2), the feed mechanism (15) comprising:
- a pusher device (6) suitable for sliding parallel to the longitudinal axis (X), comprising an external portion which extends externally relative to the tubular body (2) and an internal portion (11) inserted into the tubular body (2) through the first opening (7);
- a clamp (17) located on the front end (2b) side of the tubular body (2) and capable of being clamped on the lead (5) in a clamping position;
- a reservoir which extends along the longitudinal axis (X) and is suitable for accommodating at least one lead, the reservoir comprising a rear end (16a) surrounded by the internal portion (11) of the pusher device (6) and a front end (16b) suitable for moving the clamp (17) when the pusher device slides toward the front end;
the tubular body (2) having, at the rear end (2a), an annular wall (31) for retaining the pusher device (6),
**characterized in that** the annular wall (31) comprises, on one internal face (31a), two longitudinal slots (31b, 31c), each of the longitudinal slots having a rear edge delimited by one of two respective lugs (R1, R2) spaced apart, each of the two lugs projecting radially inward relative to the rest of the internal face (31a) of said annular wall (31), said lugs (R1, R2) belonging to the annular retention portion (31), being spaced apart and arranged on a minority part of the periphery of the annular retention portion (31);
**and in that** the rear end (16a) of the reservoir (16) is in radial contact with longitudinal ribs (23) formed on an internal face (f1) of the tubular wall, given that the internal portion (11) of the pusher device (6) comprises a tubular wall having:
- said internal face (f1) allowing the rear end (16a) of the reservoir (16) to be fixed, such that the internal portion (11) is both in radial contact with the rear end (16a) of the reservoir (16), from the inside, and in radial contact with the tubular body (2), from the outside, in order to guide the pusher device (6); and
- an external face (f2) on which a projection (22) projects radially outward, said projection (22) being located at the front of said lugs (R1, R2) toward the second opening (3b) and suitable for pushing on the lugs, whereby the internal portion (11) of the pusher device (6) is retained inside the tubular body (2).

2. Mechanical pencil according to claim 1, wherein the longitudinal slots (31b, 31c) are diametrically opposite, at least one of the two slots (31b, 31c) opening radially inward through a rib (32, 33), the rear end of which is delimited by one of the lugs (R1, R2), said rib (32, 33) extending substantially parallel to the longitudinal axis (X) from the lug (R1, R2) to a front end (32a, 33a).

3. Mechanical pencil according to any of the preceding claims, wherein the pusher device (6) comprises an eraser support (H) produced in one piece to accommodate an eraser (E), the eraser support comprising:
- said internal portion (11);
- a mounting member (12) comprising a bottom (28) and a wall extending substantially annularly around the longitudinal axis (X) from the bottom (28) to a rear opening so as to define a cavity (13) for accommodating the eraser (E), the mounting member (12) extending the internal portion (11) and forming part of said external portion;
- a passage orifice (42) passing through the bottom (12a) of the mounting member (12) and opening directly into the reservoir (16).

4. Mechanical pencil according to claim 3, wherein said tubular wall of the internal portion (11) has an axial opening (27) opposite the bottom (28) of the mounting member (12) and delimits a cavity (26) to receive the rear end (16a) of the reservoir (16) between said bottom (28) and said axial opening (27), the cavity (26) widening near said axial opening.

5. Mechanical pencil according to any of the preceding claims, wherein said projection (22) is an annular rib which extends continuously around the circumference of the tubular wall of the internal portion (11).

6. Mechanical pencil according to claim 5, wherein the annular rib formed by said projection (22) has, on the rear, a surface which is substantially planar and perpendicular to the longitudinal axis (X).

7. Mechanical pencil according to any of the preceding claims, wherein the tubular body (2) comprises:
- a tubular barrel (20) extending longitudinally around the longitudinal axis (X) and having a length much greater than the length of the pusher device (6); and
- a removable clip support (30) arranged in the extension of the barrel (20) and comprising said annular retaining wall (31) including said lugs (R1, R2), the pusher device (6) being slidably mounted in the clip support (30) which forms said rear end (2a) of the tubular body (2).

8. Mechanical pencil according to claim 7, wherein the clip support (30) comprises:
- a rear section (34) arranged in the axial extension of the barrel (20) and suitable for receiving a clip (C); and
- a front section (36) of generally tubular shape extending around the longitudinal axis (X) and which is inserted coaxially into the barrel (20), the front section (36) comprising a tubular portion (36a) for fixing to the barrel (20), which tubular portion is provided with an external thread (30c), and extending around and at a distance from the reservoir (16).

9. Mechanical pencil according to claim 8, wherein said front section (36) further comprises an end portion (30d) of generally annular shape arranged in the extension of the tubular fixing portion (36a), the end portion (30d) having an annular edge in contact with a covering tube (21) arranged around the reservoir (16) and an axial orifice (37) having an internal diameter (D2) at least 30% less than an internal diameter (D7) of the first opening (7).

10. Mechanical pencil according to any of claims 7 to 9, wherein the clip support (30) comprises an external shoulder (30a) in contact with a rear edge (20a) of the barrel (20) and an internal shoulder (30b) which is axially opposite an external shoulder (11a) formed on the tubular wall of the pusher device (6).

11. Mechanical pencil according to claim 10, wherein the two longitudinal slots extend longitudinally over a distance (d1) which is greater than the distance (d) between the internal shoulder (30b) of the clip support (30) and the external shoulder (11a) formed on the tubular wall of the pusher device (6), the two longitudinal slots forming windows of the clip support (30).
